# EUROPÄISCHE PATENTSCHRIFT

(11) **EP 0 235 078 B1**
(45) Veröffentlichungstag und Bekanntmachung des Hinweises auf die Patenterteilung: **13.06.1990**
(21) Anmeldenummer: 87810029.6
(22) Anmeldetag: 19.01.1987
(51) Int. Cl.: D03D 47/23

(54) **Greifer für den Schussfadeneintrag bei einer Greiferwebmaschine**
Gripper for weft insertion in a gripper weaving machine
Pince pour l'insertion de la trame dans un métier à pinces

(30) Priorität: 13.02.1986 CH 671/86
(43) Veröffentlichungstag der Anmeldung: 02.09.1987
(73) Patentinhaber: GEBRÜDER SULZER AKTIENGESELLSCHAFT, CH-8401 Winterthur (CH)
(72) Erfinder: Köhler, Lothar, CH-8630 Tann-Rüti (CH)

(56) Entgegenhaltungen:
- EP-A- 0 123 005
- FR-A- 1 425 542
- FR-A- 2 464 319
- GB-A- 2 083 844
- US-A- 3 986 532

## Beschreibung

Die Erfindung betrifft einen Greifer für den Schussfadeneintrag bei einer Greiferwebmaschine mit einem Klemmhaken für den Schussfaden und einer zugehörigen, in Greiferlängsrichtung unter Federwirkung in einem Gehäuse verschiebbaren Klemmzunge. Der Klemmzungenkopf weist auf der Seite, die der Klemmflanke des Klemmhakens gegenüberliegt, eine schräg zur Greiferlängsrichtung liegende Klemmfläche zum Festhalten des Schussfadens während des Eintrages auf.

Ein Greifer der eingangs beschriebenen Art ist in der deutschen Offenlegungsschrift Nr. 31 36 615 beschrieben. Die Klemmzunge ist am einen Ende an einen Winkelhebel über eine Lasche angelenkt und wird bei Betätigung des Winkelhebels in einer Längsführung innerhalb des Greifers verschoben. Wenn keine äussere Kraft auf den Winkelhebel einwirkt, wird dieser über eine Blattfeder gegen den Uhrzeigersinn geschwenkt, wodurch die Klemmzunge in die keilförmige Ausnehmung innerhalb des Klemmhakens gedrückt wird. Aehnliche Konstruktionen werden auch in anderen Publikationen beschrieben, so z.B. in der EP-A 0 123 005. In beiden erwähnten Publikationen sind Geradführungen für den Schaft der Klemmzunge vorgesehen, welche im Inneren des Greifergehäuses sitzen. Die erwähnten Konstruktionen haben den Nachteil, dass die Spitze der Klemmzunge gegenüber dem Klemmhaken nicht genügend genau geführt ist. Bei der Verarbeitung von feien Garnen mit hohen Eintragsgeschwindigkeiten ist es jedoch erforderlich, dass zwischen der Spitze der Klemmzunge und dem Klemmhaken des Greifers während des Eintrags keine Relativbewegungen z.B. infolge von Vibrationen auftreten, damit die eingeklemmte Fadenpartie nicht beschädigt wird oder vor der Beendigung des Schusseintrags aus dem Klemmhaken herausgleitet.

Es ist Aufgabe der vorliegenden Erfindung, eine Webmaschine mit besonders spielarmer Führung der Klemmzungenspitze zu schaffen.

Die Erfindung besteht darin, dass die Klemmzunge innerhalb des Klemmhakens durch eine formschlüssige Führung gegen Bewegungen quer zur Ebene, in der der Klemmhaken liegt, geführt wird, wobei die formschlüssige Führung einerseits durch eine Nut in der Klemmzungenspitze und andererseits durch einen in die Nut eingreifenden Vorsprung einer Einlage des Klemmhakens gebildet wird. Die Klemmzunge ist durch die erwähnte Führung gerade an ihrer Spitze, an der der Schussfaden gehalten wird, frei von Vibrationen gegenüber dem Klemmhaken. Die Führung muss wenigstens quer zur Ebene wirken, in der der Klemmhaken liegt.

Im folgenden wird die Erfindung anhand der Figuren im Detail beschrieben.
Fig. 1 enthält eine Ansicht eines Teils der Webmaschine mit dem Antrieb für den Greifer,
Fig. 2 ist eine Ansicht von oben auf Teile der Webmaschine in Fig. I,
Fig. 3 enthält eine vergrösserte Darstellung des linken Greifers in Fig. 2,
Fig. 4 zeigt eine Ansicht von unten auf den Greifer in Fig. 2,
Fig. 5 enthält wiederum einen Ausschnitt aus der Fig. 3 in vergrössertem Massstab,
Fig. 6 zeigt einen Schnitt durch den Greifer nach Linie VI - VI in Fig. 5,
Fig. 7 zeigt einen Schnitt nach Linie VII - VII in Fig. 3 in vergrössertem Massstab,
Fig. 8 zeigt eine abgewandelte Gestaltung der formschlüssigen Führung und
Fig. 9 und 10 zeigen weitere Ausführungen der formschlüssigen Führung.

In Fig. I sind an einem Maschinengestell ein Getriebe 4 für den Greiferantrieb sowie die Mittelträger II und 12 zu sehen. Ueber den Mittelträgern ist als Teil der Weblade das Riet 8 zu sehen, entlang dessen der Greifer 6 in Greiferlängsrichtung 60 vom Bandrad 41 über das Antriebsband 5 hin- und herbewegt wird. Der Schussfaden 10 wird von rechts nach links eingetragen, indem der Greifer 7 nach Fig. 2, welcher ebenfalls durch ein flexibles Band 5 angetrieben wird, den Schussfaden bis zur Mitte des Rietes 8 nach links einträgt, worauf der Greifer 6 den Schussfaden übernimmt und den Schussfadeneintrag vollendet. Am Ende des Eintrages läuft das Hebelende 642 auf einen Nocken 30 auf, wodurch der Greifer 6 den eingetragenen Schussfaden frei gibt. Die Bänder 5 werden links und rechts vom Webmaschinengestell durch Bandführungen 51 bzw. 52 geführt.

In Fig. 3 ist der Greifer 6 genauer dargestellt. Er ist am Greiferband 5 angeschraubt und besteht im wesentlichen aus dem Gehäuse 65 mit den Seitenwänden 651 und 652, zwischen welchen die Klemmzunge 61 liegt. Sie wird teilweise vom Deckel 66 geschützt, der mittels der Befestigungsschrauben 661 und 662 im Gehäuse 65 befestigt ist. Der Schussfaden 10 aus Fig. wird zwischen dem Klemmhaken 63 und der Klemmzungenspitze 611 während des Schusseintrags festgehalten. Zur Freigabe des Schussfadens 10 wird der Hebel 64 über sein Hebelende 642 gemäss Fig. 5 gegen den Uhrzeigersinn geschwenkt Er drückt dabei die Feder 621 über den Bolzen 643 und die Lasche 620 zusammen. Gleichzeitig wird die Klemmzunge 61 im wesentlichen in Greiferlängsrichtung 60 nach links gezogen, wobei sie über das Ende der Biegefeder 622, die in der Achse 623 gelagert ist, gleitet. Dadurch hat die Klemmzunge 61 die Tendenz, um den Bolzen 643 gegen den Uhrzeigersinn zu schwenken. Der Hebel 64 ist mittels des Lagerzapfens 641 frei drehbar im Gehäuse 65 gelagert und wird nach Beginn der Bewegung des Greifers nach rechts in Richtung auf das Riet 8 gemäss Fig. vom Nocken 30 freigegeben, worauf er mit der Klemmzunge 61 durch die Feder 621 nach rechts geschwenkt wird. Dadurch wird die Klemmzungenspitze 611 von innen gegen den Klemmhaken 63 gedrückt.

Im Klemmhaken 63 sitzt eine Einlage 630, wie in Fig. 7 dargestellt. Sie zeigt die Klemmzungenspitze 611 innerhalb des Klemmhakens 63 in der Lage, wenn keine äussere Kraft auf das Hebelende 642 wirkt. Die Klemmzungenspitze 611 wird aufgrund der Wirkung der Druckfeder 621 gegen die Klemmflanke 631 gedrückt. Auf der gegenüberliegenden Seite der Klemmflanke 631 weist die Klemmzungenspitze 611 eine Nut 613 auf, mit der sie auf dem Vorsprung 633 der Einlage 630 sitzt. Das Spiel zwischen der Nut 613 und der Feder 633 in horizontaler Richtung in Fig. 7 wird so eng als möglich gewählt, damit keine Relativbewegungen zwischen der Klemmzungenspitze 611 und der Einlage 630 in dieser Richtung möglich sind. Die Feder 633 und die Nut 613 bilden zusammen eine formschlüssige Führung 615 für die Klemmzungenspitze 611 im Klemmhaken 63. Neben der Feder 613 stützt sich die Klemmzungenspitze 611 auf der Flanke 632 der Einlage 630 ab. Die Druckkraft von der Feder 621 wird also von der Klemmflanke 631 und von der Flanke 632 aufgenommen. Der Schussfaden 10 wird zwischen Klemmzungenspitze 611 und der Einlage 630 an der Klemmflanke 631 gehalten. Die Schussfadenspitze 10' wird durch einen Spalt zwischen der Klemmplatte 612 und der Einlage 630 gemäss Darstellung in Fig. 7 nach unten umgelenkt, wodurch sie sicherer als ohne die Klemmplatte 612 gehalten wird. Die Klemmplatte 612 ist an der Klemmzunge 61 befestigt.

Aus Fig. 3 ist zu ersehen, dass die Klemmzungenspitze 611 an ihrem Ende keilförmig gestaltet ist, da sowohl die Klemmflanke 631, auf der die Klemmzungenspitze 611 eben aufliegt, als auch die Flanke 632 gegenüber der Klemmflanke 631 einen spitzen Winkel mit einer Geraden durch die Greiferlängsrichtung 60 bilden. Wenn die Klemmzunge 61 aufgrund des Auflaufens des Hebelendes 642 auf dem Nocken 30 aus dem Klemmhaken 63 zurückgezogen wird, wird sie aufgrund der Wirkung der Feder 622 in Fig. 5 gegen die Flanke 632 gedrückt. Durch die schrägen Lagen der Flanke 631 und 632 gegenüber der Greiferlängsrichtung 60 bildet sich zwischen der Klemmflanke 631 und der Klemmzungenspitze 611 nach kurzer Bewegung der Klemmzunge 61 ein Freiraum, durch den der Faden 10 aus dem Klemmhaken 63 herausgleiten kann.

In Fig. 8 ist eine andere Ausführung der Einlage 630', der Klemmzungenspitze 611' und der Klemmplatte 612' an der Klemmzungenspitze 611' gezeigt. Hier greift der abgewinkelte Vorsprung 614_{'} der Klemmplatte 612' hinter den Vorsprung 633' der Einlage 630' in die Nut 634', wodurch die Klemmzungenspitze 611' gegenüber der Einlage 630' in allen Richtungen . innerhalb der Zeichenebene der Fig. 8 formschlüssig geführt ist. Bei dieser Ausführungsform der Einlage 630' und der Klemmzunge 611' kann die Biegefeder 622 und die Achse 623 entfallen.

Fig. 9 zeigt als weitere Ausführungsform der Erfindung eine spielfreie prismatische Führung 615" zwischen der Einlage 630" und der Zungenspitze 611". Durch die Wirkung der Feder 622 in Fig. 5 wird die V-Nut 613" der Zungenspitze 611" spielfrei gegen den keilförmigen Vorsprung 633" an der Einlage 630" gedrückt.

In Fig. 10 ist eine ähnliche formschlüssige Führung der Klemmzungenspizte 611 im Klemmhaken 63 wie in Fig. 7 dargestellt. Hier ist ein Vorsprung 633 an der Klemmzungenspitze 611 zu sehen, der in einem Rücksprung 613 der Einlage 630 im Klemmhaken 63 sitzt.

## Patentansprüche

1: Greifer für den Schussfadeneintrag bei einer Greiferwebmaschine mit einem Klemmhaken (63) für den Schussfaden (10) und einer zugehörigen in Greiferlängsrichtung (60) unter Federwirkung (621) in einem Gehäuse (65) verschiebbaren Klemmzunge (61), dadurch gekennzeichnet, dass die Klemmzunge (61) innerhalb des Klemmhakens (63) durch eine formschlüssige Führung (613, 613', 613", 615, 615', 615") gegen Bewegungen quer zur Ebene, in der der Klemmhaken (63) liegt, geführt wird, wobei die formschlüssige Führung einerseits durch eine Nut (613,613', 613") in der Klemmzungenspitze (611) und andererseits durch einen in die Nut eingreifenden Vorsprung (633, 633', 633") einer Einlage (630, 630_{'}, 630_{"}) des Klemmhakens (63) gebildet wird.

2. Greifer nach Anspruch 1, dadurch gekennzeichnet, dass die Klemmzunge innerhalb des Klemmhakens (63) mittels der formschlüssigen Führung (613", 615") spielfrei geführt wird.

3. Greifer nach Anspruch 1 oder 2, dadurch gekennzeichnet, dass ein quer zur Ebene, in der der Klemmhaken (63) liegt, angeordneter Vorsprung (614') der Klemmzunge (611 in eine Nut (634') der Einlage (630) greift.

4. Greifer nach einem der Ansprüche 1 bis 3, dadurch gekennzeichnet, dass eine Feder (622) innerhalb des Greifers (6) die Klemmzunge (61) in die formschlüssige Führung (615, 615', 615") drückt.

5. Greifer nach einem der Ansprüche 1 bis 4, dadurch gekennzeichnet, dass die formschlüssige Führung (615, 615', 615") unter einem spitzen Winkel gegenüber der Greiferlängsrichtung (60) angeordnet ist.

## Claims

1. A picking gripper for a gripper loom, the gripper comprising a clamping hook (63) for the weft yarn (10) and, associated with such hook, a clamping tongue (61) movable lengthwise (60) of the gripper by spring biasing (621) in a casing (65), characterised in that the clamping tongue (61) is guided in the clamping hook (63) by a positive guide (613, 613', 613", 615, 615', 615") against movements transversely to the plane in which the clamping hook (63) is disposed, the positive guidance being embodied by a groove (613, 613', 613") in the clamping tongue tip (611) and by a groove-engaging projection (633, 633', 633") of an insert (630, 630', 630") of the clamping hook (63).

2. A gripper according to claim 1, characterised in that the clamping tongue is guided without clearance in the clamping hook (63) by means of the positive guiding means (613", 615").

3. A gripper according to claim 1 or 2, characterised in that a projection (614') of the clamping tongue (611'), such projection being disposed transversely to the plane in which the clamping hook (63) is disposed, engages in a groove (634') in the insert (630).

4. A gripper according to any of claims 1-3, characterised in that a spring (622) in the gripper (6) presses the clamping tongue (61) into the positive guide means 615, 615', 615").

5. A gripper according to any of claims 1-4, characterised in that the positive guide means (615, 615', 615") are disposed at an acute angle to gripper length (60).

## Revendications

1. Pince pour l'insertion du fil de trame dans un métier à tisser à pinces, comportant un crochet de pinçage (63) pour le fil de trame (10) et une languette de pinçage (61) correspondante, capable de coulisser dans un boîtier (65) dans la direction longitudinale (60) de la pince sous l'action d'un ressort (621), caractérisée en ce que la languette de pinçage (61) est guidée à l'intérieur du crochet de pinçage (63) par un guidage positif (613, 613', 613", 615, 615', 615"), contre les mouvements transversalement au plan dans lequel se situe le crochet de guidage (63), le guidage positif étant réalisé d'une part au moyen d'une rainure (613, 613', 613") dans la pointe (611) de la languette de pinçage et, d'autre part, d'une saillie (633, 633', 633"), s'engageant dans la rainure, d'une garniture (630, 630', 630") du crochet de pinçage (63).

2. Pince selon la revendication 1, caractérisé en ce que la languette de pinçage est guidée sans jeu à l'intérieur du crochet de pinçage (63) au moyen du guidage positif (613", 615").

3. Pince selon la revendication 1 ou 2, caractérisée en ce qu'une saillie (614') de la languette de pinçage (611'), disposée transversalement au plan dans lequel se situe le crochet de pinçage (63), s'engage dans une rainure (634') de la garniture (630).

4. Pince selon l'une des revendications 1 à 3, caractérisée en ce qu'un ressort (622) à l'intérieur de la pince (6) presse la languette de pinçage (61) dans le guidage positif (615, 615', 615").

5. Pince selon l'une des revendications 1 à 4, caractérisée en ce que le guidage positif (615, 615', 615") est disposé à angle aigu par rapport à la direction longitudinale (60) de la pince.
